# EUROPÄISCHE PATENTANMELDUNG

(11) **EP 0 327 904 A1**
(43) Veröffentlichungstag der Anmeldung: **16.08.1989**
(21) Anmeldenummer: 89101416.9
(22) Anmeldetag: 26.01.1989
(51) Int. Cl.: H05B 3/48, H05B 3/04

(54) **Endstück für Rohrheizkörper**

(30) Priorität: 12.02.1988 DE 3804326
(71) Anmelder: E.G.O. Elektro-Geräte Blanc u. Fischer, D-75032 Oberderdingen (DE)
(72) Erfinder: Knauss, Hermann, D-7519 Oberderdingen (DE)
(74) Vertreter: Patentanwälte Ruff, Beier, Schöndorf und Mütschele

(57) **Zusammenfassung**

Ein Endstück (1) für einen Rohrheizkörper (2) weist einen vom Endabschnitt (8) von dessen Anschlußglied (6) in einem Durchtritt (16) durchsetzten und den zugehörigen Endabschnitt (7) des Rohrmantels (3) im wesentlichen vollständig verschließenden Isolierkörper (10) auf, an dessen vom Rohrheizkörper (2) abgekehrten Endfläche (19) ein gesondertes metallisches Anschlußstück (20) mit der zugehörigen Endfläche des Anschlußgliedes (6) durch einen Schweißkopf (33) verschweißt ist, wobei dieses Anschlußstück (20) ein oder mehrere frei abstehende Abschlußelemente (25) zur direkten Verbindung mit elektrischen Zuleitungen bildet. Dadurch ist das Endstück (1) formschlüssig gegenüber dem Rohrheizkörper (2) gesichert und für den leicht durchzuführenden sowie jederzeit wieder lösbaren elektrischen Anschluß geeignet.

## Beschreibung

Die Erfindung betrifft ein Endstück, das insbesondere als End-Abschlußstück für Rohrheizkörper und ähnliche Heizwiderstand-Einheiten bzw. langgestreckte Körper vorgesehen ist und bevorzugt für den unmittelbaren Eingriff in einen kurzen, zugehörigen Endabschnitt dieses Körpers ausgebildet ist.

Für die Verbindung mit dem Rohrheizkörper o.dgl. kann das Endstück ein Eingriffsglied aufweisen, das zweckmäßig einen Durchtritt für ein beispielsweise etwa in der Achse des Rohrheizkörpers über dessen Ende vorstehendes Glied, nämlich meist ein drahtförmiges Anschlußglied, aufweist. Gemäß der Erfindung ist das Endstück im wesentlichen als Isolierkörper z.B. aus einem hochtemperaturfesten keramischen Isoliermaterial ausgebildet, wodurch ein leicht zu handhabender, sicherer Abschluß des Endes des Rohrheizkörpers o.dgl. erzielt werden kann.

Für den Endabschluß von Rohrheizkörpern können auch sog. Perlen ähnlich denjenigen verwendet werden, wie sie zur gegliederten Perlenisolierung von blanken Leitungsdrähten verwendet werden. Das Endstück besteht dabei zweckmäßig aus einer einzigen, einteiligen Perle, die an einem Ende einen vorstehenden und an die lichte Weite des Rohrmantels angepaßten Eingriffs-Hülsenabschnitt und einen daran anschließenden erweiterten Bund aufweist, welcher im Anschluß an die zugehörige Stirnfläche des Rohrmantels außerhalb von diesem liegt. In der Mittelachse weist die Perle eine Durchgangsbohrung auf, durch welche der im Innern des Rohrmantels mit dem Heizwiderstand verbundene Anschlußdraht so hindurchgeführt ist, daß er einen frei über das äußere Ende der Perle vorstehenden Endabschnitt bildet, der für den elektrischen Anschluß des Rohrheizkörpers verwendet werden kann. Der elektrische Anschluß über dieses Drahtende ist meist recht schwierig und nur über unlösbare Verbindungen, wie Schweißverbindungen, durchzuführen, weshalb er eines besonderes Geschickes bedarf. Auch ist die Verbindung zwischen dem Endstück und dem Rohrheizkörper häufig nicht ausreichend, so daß sich das Endstück mit der Zeit lockern bzw. lösen kann. Insofern liegt der Erfindung auch die Aufgabe zugrunde, ein Endstück der genannten Art so auszubilden, daß es bei einfachem Aufbau eine leicht zu handhabende Ausgestaltung des Endes des Rohrheizkörpers o.dgl. zuläßt.

Zur Lösung dieser Aufgabe ist das erfindungsgemäße Endstück mit mindestens einem bevorzugt durch den Isolierkörper oder wenigstens teilweise durch einen weiteren Körper gebildeten, außerhalb des Rohrmantels liegenden Eingriffsglied versehen, welches je nach den Erfordernissen für die gewünschten Funktionen ausgestaltet sein kann. Zum Beispiel kann es als Orientierungshilfe bzw. Greifabschnitt für einen Montage-Handhabungsautomaten (Roboter), als Halterung für ein Anschlußelement bzw. selbst als Anschlußelement für den elek trischen Anschluß bzw. einen Erdungsanschluß, als Schutzmantel für das Ende des Rohrheizkörpers, als Befestigungselement zur Befestigung bzw. zentrierten Ausrichtung des Rohrheizkörpers in seinem Montagezustand und/oder als ähnliches ausgebildet sein.

Bei einer bevorzugten Ausführungsform ist statt eines Rohrmantel-Eingriffsgliedes oder zusätzlich zu diesem mindestens ein Anschluß-Eingriffsglied vorgesehen, das zur eingebetteten oder lediglich durch äußere Anlage angesetzten Aufnahme eines Anschlußstückes aus elektrisch leitfähigem Werkstoff vorgesehen und trotz unmittelbarer Berührung elektrisch gegenüber dem Anschlußglied des Rohrheizkörpers isoliert ist bzw. zwischen diesem Anschlußglied und dem Rohrmantel eine einteilig mit ihm ausgebildete Zwischenisolierung bildet. Das Anschlußstück ist beispielsweise durch Schweißung mit dem Anschlußglied fest bzw. unlösbar zu verbinden, so daß es mit diesem und dem Isolierkörper eine vorgefertigte und in sich geschlossene Baueinheit aus voneinander vorzugsweise nicht lösbaren Teilen bildet.

Gemäß der Erfindung ist für das Endstück eine formschlüssige bzw. unlösbare axiale und/oder gegen Drehbewegungen wirksame Lagesicherung vorgesehen, wobei das Sicherungsglied vorzugsweise durch das gegenüber dem freien Ende des Anschlußgliedes derart festgelegte Anschlußstück gebildet ist, daß zwischen diesem Sicherungsglied und der diesem zugewandten Stirnfläche des Rohrmantels ein Abschnitt des Isolierkörpers eingespannt bzw. axial mit geringem Bewegungsspiel festgelegt bzw. verdrehgesichert ist. Das Anschlußstück kann nahezu in beliebiger Weise zur Anpassung an die jeweils zu verwendenden Anschluß-Gegenglieder ausgestaltet werden, beispielsweise ein, zwei, vier oder mehr gesonderte Anschlußelemente, wie Anschlußklemmen, Anschlußstecker, Schweißverbindungs-Anschlußelemente o.dgl. bilden, wobei ein oder mehrere Anschlußelemente entweder freiliegend vorstehen und/oder abgeschirmt, jedoch für den Anschluß zugänglich innerhalb eines gesonderten bzw. innerhalb des Isolierkörpers des Endstückes liegen können.

Das Sicherungsglied bzw. das Anschlußstück weist zweckmäßig einen Befestigungsteil auf, der nach Art eines Sicherungsringes mit einer an das Anschlußglied eng angepaßten Stecköffnung versehen ist, welche unmittelbar an das zugehörige Ende des beispielsweise durch eine im wesentlichen zylindrische Bohrung gebildeten Durchtrittes im Isolierkörper anschließt. Gemäß der Erfindung kann das Endstück eine das Anschlußglied im wesentlichen auf dessen gesamter, über den Rohrmantel bzw. den Isolierkörper vorstehender Länge und/oder über den gesamten Umfang umschließende Abdeckung bilden, so daß der Anschlußdraht des Rohrheizkörpers an keiner Stelle freiliegend vorgesehen ist. Der über den Isolierkörper vorstehende Teil des Anschlußdrahtes kann dabei von dem Anschlußstück abgedeckt sein. Es ist zwar denkbar, die Begrenzung der Stecköffnung nach Art eines Sprengringes als Krallen zur widerhakenartigen Verkrallung gegenüber dem Anschlußglied auszubilden oder das Ende des Anschlußgliedes mit einem Außengewinde für die Aufnahme einer Sicherungsmutter zu versehen, jedoch ergibt sich eine besonders vorteilhafte Verbindung mit dem Anschlußstück, wenn eine Schweißverbindung, z.B. ein im wesentlichen nur an der endseitigen Stirnfläche des Anschlußgliedes und benachbarten Zonen des Anschlußstückes angebrachter, punktförmiger Schweißkopf vorgesehen ist.

Zur Verbindung mit dem Isolierkörper weist das Anschlußstück zweckmäßig einen Befestigungsteil auf, der versenkt und im wesentlichen vollständig abgedeckt innerhalb des Isolierkörpers liegen oder anschließend an eine zugehörige Außenfläche des Isolierkörpers vorgesehen sein kann. Dieser Befestigungsteil kann in sehr einfacher Weise durch ein beispielsweise U-förmiges Blechprofil gebildet sein, das mit dem Pro fil-Quersteg oder statt dessen bzw. zusätzlich hierzu mit einem Profilschenkel an dem Isolierkörper anliegen kann. Gehen die Profilschenkel unmittelbar in die Anschlußelemente über bzw. bilden sie diese Anschlußelemente, so ergibt sich ein sehr einfacher Aufbau. Zur Sicherung des Anschlußstückes in mehreren oder allen Richtungen quer zur Achse des Rohrheizkörper-Endes sind zweckmäßig ineinandergreifende Glieder zwischen dem Befestigungsteil und dem Isolierkörper vorgesehen ist, welcher zweckmäßig an seiner zugehörigen Außen- bzw. Endfläche Profilvorsprünge aufweist, die in Außenkanten des Befestigungsteiles eingreifen, so daß dieser außer der Stecköffnung für das Anschlußglied keine weiteren über den Umfang geschlossenen Durchbrüche braucht.

Insbesondere bei im wesentlichen zylindrischer bzw. rotationssymmetrischer Ausbildung des Isolierkörpers ist es zweckmäßig, wenn der Befestigungsteil in Axialansicht zu einem insbesondere von den Anschlußelementen abgekehrten Enden in der Breite verjüngt ist, so daß trotz verhältnismäßig kleiner Weite des Isolierkörpers relatiy stark dimensionierte Vorsprünge ausgebildet werden können und eine besonders einfache, prismenartige Ausrichtung des Befestigungsteiles gegenüber dem Isolierkörper und damit der Stecköffnung gegenüber dem Durchtritt möglich ist.

Damit eine möglichst sichere Verbindung zwischen dem Sicherungs- bzw. Anschlußstück und dem Anschlußglied insbesondere dann möglich ist, wenn bei Ausbildung des Befestigungsteiles aus Blech die Axialerstreckung der Stecköffnung an und für sich nur der Blechdicke entsprechen würde, ist die Stecköffnung mit einer demgegenüber größeren Axialerstreckung versehen, nämlich beispielsweise durch einen Hülsenteil begrenzt, der in einfacher Weise aus dem Anschlußstück herausgeformt sein kann. Dieser Hülsenteil bildet auch eine innere Sackloch-Bodenfläche oder eine freiliegende ringförmige Stirnfläche, die in einer Ebene mit der zugehörigen Endfläche des Anschlußgliedes des Rohrheizkörpers liegen kann, so daß bei genauer Ausrichtung eine sehr sichere Verbindung gewährleistet ist.

Damit bei der Schweißverbindung kein gesondertes Schweißmaterial zugeführt werden muß, kann der Befestigungsteil im Bereich der Stecköffnung und/oder das Ende des Anschlußgliedes des Rohrheizkörpers mit einer Schweißmaterial-Zugabe versehen sein, welche beim Herstellen der Schweißverbindung geschmolzen wird und unmittelbar das Material zur Herstellung der Schweißverbindung bildet. Dieses Schweißmaterial kann auch durch eine die sacklochartige Stecköffnung am zugehörigen Ende verschließende Stirnwand gebildet sein.

Bei entsprechend langer, nämlich gegenüber der Querschnittsweite bzw. dem Durchmesser des Anschlußgliedes mehrfach längerer Ausgestaltung der Stecköffnung kann diese selbst eine sehr genaue Gleitführung für das Anschlußglied beim Einstecken bilden. Weist der Befestigungsteil des Anschlußstückes dagegen nur eine kurze Stecköffnung oder zwei im Abstand zueinander liegende achsgleiche und jeweils ebenfalls kurze Stecköffnungen auf, so ist zweckmäßig im Anschluß an die Stecköffnung bzw. zwischen den beiden Einzel-Stecköffnungen eine zusätzliche, beispielsweise nut- oder prismenartige Längsführung für das Anschlußglied vorgesehen, die in einfacher Weise durch einen Profilabschnitt des Befestigungsteiles und über diesen beiderseits der Mittelachse der Stecköffnung vorstehende Vorsprünge gebildet sein kann. Sind diese Vorsprünge sickenförmig aus dem Befestigungsteil herausgeformt, so dienen sie gleichzeitig zu dessen Verstärkung.

Damit ein besonders hermetischer Abschluß des Endes des Rohrheizkörpers bzw. des Rohrmantels erreicht werden kann, weist das Endstück bzw. der Isolierkörper zweckmäßig eine hülsenförmige, das zugehörige Ende des Rohrheizkörpers am Außenumfang eng umgebende Steckmuffe auf, deren Innenweite größer als die lichte Weite des Durchtrittes ist, so daß sie in diesen über eine abgesetzte, innere, ringartige Schulter übergeht. Zum sicheren Abschluß des Endes des Rohrheizkörpers kann auch statt dessen oder zusätzlich hierzu und dann von der genannten inneren Schulter weniger weit als die Steckmuffe abstehend ein hülsenförmiger Ringstopfen vorgesehen sein, der eng in die Innenseite des Rohrmantels eingreift und mit seiner Stirnfläche an dem verpreßten Isoliermaterial anliegt, mit welchem der Rohrmantel zwischen seinem Innenumfang und dem Außenumfang des Anschlußgliedes verfüllt ist. Der Durchtritt für das Anschlußglied geht somit kontinuierlich durch den Ringstopfen hindurch.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ein Ausführungsbeispiel der Erfindung ist in den Zeichnungen dargestellt und wird im folgenden näher erläutert. Es sind dargestellt in:
Fig. 1 ein erfindungsgemäßes, am Ende eines Rohrheizkörpers angebrachtes Endstück in teilweise geschnittener Ansicht;
Fig. 2 eine Draufsicht auf das Endstück gemäß Fig. 1;
Fig. 3 eine weitere Ausführungsform eines Anschlußstückes in einer Darstellung entsprechend Fig. 2;
Fig. 4 ein weiteres Ausführungsbeispiel eines Endstückes im Axialschnitt;
Fig. 5 das Endstück gemäß Fig. 4 in Draufsicht;
Fig. 6 ein weiteres Ausführungsbeispiel eines Endstückes im Axialschnitt;
Fig. 7 das Anschlußstück gemäß Fig. 6 in Draufsicht, und
Fig. 8 ein Ausschnitt der Fig. 6 in einer abgewandelten Ausbildung.

Das Endstück 1 gemäß den Fig. 1 und 2 dient zur Anordnung an einem Ende eines Rohrheizkörpers 2, wobei in der Regel an beiden Enden dieses Rohrheizkörpers 2 gleiche bzw. vergleichbare oder aber auch unterschiedlich ausgestaltete Endstücke angeordnet werden. Der Rohrheizkörper 2 weist einen im Querschnitt kreisrunden, ovalen, angenähert gleichschenklig bzw. gleichseitig dreieckförmigen oder anders von der Kreisform abweichenden Rohrmantel 3 auf, innerhalb von welchem in der Mittelachse ein über den größten Teil seiner Länge reichender Heizwiderstand 4 in Form einer Widerstandsdrahtwendel so in einer verpreßten Isoliermasse 5 angeordnet ist, daß der Heiwiderstand 4 gegenüber dem Rohrmantel 3 berührungsfrei ist.

Innerhalb des Rohrmantels 3 und im Abstand von dessen zugehörigem Ende ist mit dem entsprechenden Ende des Heizwiderstandes 4 ein in der Mittelachse des zugehörigen Endabschnittes 7 des Rohrmantels 3 liegendes Anschlußglied 6 in Form eines Drahtstabes verbunden, dessen gegenüber der lichten Weite des Rohrmantels 3 kleinerer Durchmesser etwa gleich dem Außendurchmesser der Drahtwendel des Heizwiderstandes 4 sein kann. Das Anschlußglied 6 ist ebenfalls in die Isoliermasse 5 eingebettet und steht mit einem geradlinigen Endabschnitt 8 über die zugehörige Endfläche des Rohrmantels 3 um ein relatiy geringes Maß, nämlich beispielsweise das 1,5- bis 7-fache, vorzugsweise nur das 2- bis 3- oder höchstens 5-fache seines Außendurchmessers vor. Das Anschlußglied 6 ist dabei über seine gesamte Länge durchgehend geradlinig ausgebildet, so daß es zur Ausrichtung des Endstückes gemeinsam mit diesen geringfügig verdreht werden kann. Demgegenüber ist der Rohrheizkörper zwischen seinen geradlinigen Endabschnitten 7 zweckmäßig mehrfach gekrümmt beispielsweise derart ausgebildet, daß seine Enden in der gleichen Richtung und parallel zueinander frei vorstehen und somit seine beiden Endstücke derart nebeneinander liegen, daß sie ggf. auch zu einer in sich geschlossenen Baueinheit zusammengefaßt werden bzw. miteinander verbundene oder einen gemeinsamen Isolierkörper aufweisen können.

Das Endstück 1 weist einen im wesentlichen symmetrisch zur genannten Mittelachse 9 ausgebildeten Isolierkörper 10 auf, der außer aus einem keramischen Material vor allem dann auch aus Kunststoff bestehen kann, wenn das zugehörige Ende der Heizwendel 4 durch entsprechende Länge des Anschlußgliedes 6 so weit vom Isolierkörper 10 entfernt ist, daß der an diesen anschließende bzw. in diesen eingreifende Endabschnitt 7 im Betrieb ausreichend niedrige Temperaturen hat. Der durchgehend einteilige bzw. einzige Isolierkörper 10 weist im Bereich eines Endes eine ringförmige Stirnwand 11 auf, von welcher eine Steckmuffe 12 absteht, deren größte Wandungsdicke in der Größenordnung des Durchmessers des Rohrmantels 7 liegen kann und deren lichter bzw. innerer Querschnitt eng an den Außenquerschnitt des Rohrheizkörpers 2 bzw. des Rohrmantels 3 angepaßt ist. Die Steckmuffe 12 übergreift den metallischen Rohrmantel 3 auf einer gegenüber dessen Außendurchmesser mehrfachen, insbesondere 1,5- bis 4-fachen bzw. bevorzugt etwa 2,5-fachen Länge, so daß eine sehr genaue und praktisch spielfreie Zentrierung dieser beiden Teile gegeneinander gewährleistet ist.

Von der inneren Stirnfläche der Stirnwand 11 steht ein hülsenförmiger Ringstopfen 13 in gleicher Richtung wie die Steckmuffe 12 vor, welcher vom Innenumfang der Steckmuffe 12 einen etwa der Wandungsdicke des Rohrmantels 3 entsprechenden geringsten Radialabstand derart hat, daß zwischen dem Innenumfang der Steckmuffe 12 und dem Außenumfang 15 des Ringstopfens 13 eine dem Querschnitt des Rohrmantels 3 entsprechende Ringnut 14 gebildet ist, deren der Axialerstreckung des Ringstopfens 13 entsprechende Nuttiefe kleiner als der Außendurchmesser des Rohrheizkörpers 2 ist und vorzugsweise etwa in der Größenordnung der Hälfte dieses Außendurchmessers bzw. darunter liegt. Der Außenumfang des gegenüber der Steckmuffe 12 mehrfach kürzeren Ringstopfens 13 ist zu dessen freiem Ende konisch verjüngt, so daß die Nutbreite der Ringnut 14 zu deren Nutboden spitzwinklig abnimmt. Die Endfläche des durchgehend konstante Querschnitte aufweisenden Rohrmantels 3 liegt an der Bodenfläche der Ringnut 14 an, so daß der Ringstopfen 13 in den Endabschnitt 7 mit seiner gesamten Länge eingreift und mit seiner Endfläche an der gegenüber der Endfläche des Rohrmantels 3 zurückversetzten Endfläche der Isoliermasse 5 als Verschluß angedrückt ist.

Die Stirnwand 11 ist von einem bohrungsartigen und im Querschnitt eng an das Anschlußglied 6 bzw. dessen Endabschnitt 8 angepaßten Durchtritt 16 durchsetzt, der an beiden Enden trichterartig konisch erweitert ist und in kontinuierlicher Fortsetzung auch den Ringstopfen 13 durchsetzt. Der Endabschnitt 8 des Anschlußgliedes 6 greift praktisch spielfrei in diesen unmittelbar an die Isoliermasse 5 anschließenden Durchtritt 16 ein, so daß eine sehr sichere und über dessen Länge kontinuierlich durchgehende Abstützung des Endabschnittes 8 gewährleistet ist. Die Außenform des Isolierkör pers 10 kann an die jeweiligen Erfordernisse angepaßt werden. In Richtung der Mittelachse 9 gemäß Fig. 2 gesehen, kann der Isolierkörper eine von der Kreisform abweichende Umfangsfläche 17, beispielsweise eine länglich-rechteckige, quadratische, dreieckförmige, langrunde oder ähnliche Außenform aufweisen, wobei diese Außenform auch dem Außenquerschnitt des Rohrheizkörpers 2 entsprechen und bei von der Kreisform abweichendem Außenquerschnitt dieses Rohrheizkörpers 2 gleichsinnig zu diesem ausgerichtet sein kann.

Auch kann die Mittelachse des Isolierkörpers 10 gegenüber derjenigen des Endabschnittes 7 des Rohrheizkörpers 2, beispielsweise parallel, versetzt sein, so daß sich eine gegenüber dem Endabschnitt 7 exzentrische Lage des Endstückes 1 und somit die Möglichkeit ergibt, das Endstück 1 durch Verdrehen gegenüber dem Rohrheizkörper 2 so anzuordnen, daß es unter den jeweils gegebenen räumlichen Verhältnissen leicht unterzubringen ist. Auch kann durch exzentrische Ausbildung eine Justiereinrichtung geschaffen werden, welche es ermöglicht, Toleranzen zwischen einem das Endstück aufnehmenden Träger und dem Endabschnitt 7 des Rohrheizkörpers 2 durch Verdrehen des Isolierkörpers 10 auszugleichen. Die bevorzugt im wesentlichen ebenen und zueinander parallelen Endflächen 18, 19 des Isolierkörpers 10 liegen zweckmäßig rechtwinklig zur Mittelachse 9, so daß der Isolierkörper 10 z.B. durch einen kubischen Körper mit im wesentlichen ebenen und rechtwinklig zueinander liegenden Außenflächen gebildet sein kann.

Die gegenüber dem Außendurchmesser des Rohrheizkörpers 2 eine geringere Dicke aufweisende, zwischen der Bodenfläche der Ringnut 14 und der davon abgekehrten äußeren Endfläche 19 begrenzte Stirnwand 11 dient zur Aufnahme eines metallischen, vorzugsweise als Stanzbiegeteil ausgebildeten Anschlußstückes 20, das zweckmäßig in Axialansicht gemäß Fig. 2 im wesentlichen innerhalb der Außenkonturen des Iso lierkörpers 10 liegt bzw. mit einem Befestigungsteil 21 höchstens bis an diese Außenkonturen reicht, während ein für den elektrischen Anschluß dienender Anschlußteil 22 über diese Außenkonturen wenigstens an einer Seite des Isolierkörpers 10 vorstehen kann. Der im Querschnitt gemäß Fig. 1 annähernd flach U-förmige Befestigungsteil 21 bildet mit seinem Querschnitt einen im wesentlichen ebenen Plattenabschnitt 23, der an mindestens zwei einander gegenüberliegenden Seiten einteilig in von dem Isolierkörper 10 bzw. von der Endfläche 19 weggerichtete Profilschenkel 24 übergeht. Die verlängerten Enden dieser Profilschenkel 24 sind als frei vorstehende Anschlußelemente 25, vorzugsweise als einteilig mit dem Befestigungsteil 21 ausgebildete Flachsteckzungen vorgesehen, an welchen unmittelbar Zuleitungen mit entsprechenden Gegensteckern angeschlossen werden können.

Mit seiner dem Isolierkörper 10 zugekehrten Seite liegt der angenähert ringscheibenförmige Plattenabschnitt 23 bevorzugt im wesentlichen spielfrei an der Endfläche 19 an, wobei der Befestigungsteil 21 unmittelbar gegenüber dem Rohrheizkörper 2 bzw. dem Anschlußglied 6 gesichert ist, so daß dadurch der Isolierkörper 10 zwischen der Endfläche des Rohrmantels 3 und dem Befestigungsteil 21 festgelegt ist. Zur Sicherung sowie zur elektrisch leitenden Verbindung weist der Befestigungsteil 21 im Zentrum seines Plattenabschnittes 23 eine Stecköffnung 26 etwa gleichen Querschnittes bzw. gleicher Weite wie der Durchtritt 16 auf, wobei jedoch die Axialerstreckung dieser unmittelbar an den Durchtritt 10 anschließenden Stecköffnung 26 wesentlich kleiner als die des Durchtrittes 16 ist. Die gegenüber der Dicke des Plattenabschnittes 23 längere Stecköffnung 26 ist von einem aus dem Plattenabschnitt 23 einteilig herausgeformten, hülsenförmigen Kragen 27 begrenzt, der zweckmäßig von der Endfläche 19 weg gerichtet ist.

Der Kragen 27 könnte aber auch gegen die Endfläche 19 bzw. den Isolierkörper 10 gerichtet sein und beispielsweise in einen an ihn angepaßten erweiterten Abschnitt des Durchtrittes 16 eingreifen, so daß die durch die Biegekrümmung zwischen der Innenumfangsfläche der Stecköffnung 26 und der zugehörigen Außenseite des Plattenabschnittes 23 gebildete und am Innenumfang vom Endabschnitt 8 des Anschlußgliedes 6 begrenzte Hohlkehle zur Aufnahme beispielsweise einer Schweißnaht von außen zugänglich wäre und der Kragen 27 gleichzeitig zur zentrierten Ausrichtung des Anschlußstückes 20 gegenüber dem Isolierkörper 10 herangezogen werden könnte. In jedem Fall ist es zweckmäßig, wenn die vom Isolierkörper 10 bzw. von der Endfläche 19 abgekehrte äußere, die Stecköffnung 26 begrenzende Stirnfläche, die im dargestellten Ausführungsbeispiel durch die freie Ringfläche des Kragens 27 gebildet ist, im wesentlichen in der Ebene der Endfläche des in die Stecköffnung 26 eingreifenden Endabschnittes 8 liegt, wobei der Endabschnitt 8 über die Endfläche 19 nur um ein geringes, beispielsweise etwa in der Größenordnung seines Durchmessers bzw. der doppelten Plattendicke des Plattenabschnittes 23 liegendes Maß vorzustehen braucht.

Das der Endfläche 19 zugehörige Ende des Isolierkörpers 10 ist als Eingriffsglied 30 für die formschlüssige Verbindung mit dem Befestigungsteil 21 des Anschlußstückes 20 insofern ausgebildet, als diese Verbindung zumindest gegen Drehbewegungen um die Mittelachse 9 und gegenüber zu dieser radiale Bewegungen sichert. Zur Bildung des Eingriffsgliedes 30 weist der Isolierkörper 10 mehrere an den Ecken eines gedachten Mehreckes liegende, beispielsweise im Bereich der vier Ecken der Endfläche 19 vorgesehene und über die Endfläche 19 etwa gleich weit wie der Endabschnitt 8 vorstehende Vorsprünge 28 auf, die zweckmäßig kontinuierlich an die Umfangsfläche 17 anschließen und insofern am zugehörigen Ende des Isolierkörpers 10 eine Eingriffsvertiefung 29 begrenzen, deren ebener Vertiefungsboden 31 durch die Endfläche 19 gebildet ist.

Der Befestigungsteil 21 bzw. der Plattenabschnitt 23 weist an seiner Außenbegrenzung für jeden Vorsprung 28 einen an diesen eng angepaßten einspringenden Ausschnitt auf, so daß sich im dargestellten Ausführungsbeispiel eine kreuzförmige Grundform des Plattenabschnittes 23 mit vier etwa in der Plattenebene liegenden Vorsprünge ergibt, die jeweils zwischen zwei benachbarte Vorsprünge 28 eingreifen. Zwischen dem Befestigungsteil 21 des Anschlußstückes 20 und dem Isolierkörper 10 kann auch eine unmittelbare, axial sichernde Verbindung, beispielsweise eine Schnappverbindung vorgesehen sein, wobei im Falle der Ausbildung des Isolierkörpers 10 aus Keramik die federnden Schnappglieder zweckmäßig durch den Befestigungsteil 21 und bei Ausbildung des Isolierkörpers 10 aus Kunststoff statt dessen oder zusätzlich hierzu die federnden Schnappglieder duch den Isolierkörper 10 gebildet sein können. Zum Beispiel können die Vorsprünge 28 an ihren in die Ausschnitte eingreifenden Seiten vorspringende Schnappnasen aufweisen, welche den Plattenabschnitt 23 an der von der Endfläche 19 abgekehrten Seite übergreifen.

Zur Verbindung des Endstückes 1 mit dem rohrheizkörper 2 wird zunächst der Isolierkörper 10 alleine und darauffolgend das Anschlußstück 20 oder der Isolierkörper 10 gemeinsam mit dem Anschlußstück 20 als vormontierte baueinheit auf die Endabschnitte 7, 8 aufgesetzt, wonach der Befestigungsteil 21 auschließlich mit dem Endabschnitt 8 des Anschlußgliedes 6 über einen punktförmigen Schweißkopf 33 so verbunden wird, daß die Endfläche des Endabschnittes 8 über den Umfang der Stecköffnung 26 hinaus vollständig abgedeckt ist und praktisch kein Teil des Anschlußgliedes 6 mehr freiliegt. Der Schweißkopf 33 reicht zweckmäßig höchstens bis an den Außenumfang des Kragens 27, mit dessen Stirnfläche er ebenfalls durch Schweißhaftung verbunden ist. Die Übergänge zwischen dem Plattenabschnitt 23 und den Profilschenkeln 24 bilden gelenkartige Biegegelenkzonen 32 für das jeweils zugehörige Anschlußelement 25, das dadurch gegenüber der Mittelachse 9 winkelveränderbar und somit auf die jeweils gewünschte Ausrichtung einstellbar ist.

Wie Fig. 3 zeigt, kann das Anschlußstück 20a auch mehr als zwei Anschlußelemente 25, beispielsweise vier gleichmäßig um die Mittelachse der Stecköffnung 26a bzw. des Kragens 27a verteilte und vom Plattenabschnitt 23a abstehende Anschlußelemente 25a aufweisen.

In den Fig. 4 bis 7 sind für einander entsprechende Teile die gleichen Bezugszeichen wie in den übrigen Figuren, jedoch in den Fig. 4 und 5 mit dem Index "b" und in den Fig. 6 und 7 mit dem Index "c" verwendet.

Bei der Ausführungsform nach den Fig. 4 und 5 ist der Außenumfang des Isolierkörpers 10b im wesentlichen rotationssymmetrisch bzw. annähernd zylindrisch, wobei dieser Außenumfang jedoch exzentrisch zur Mittelachse 9b des Durchtrittes 16b und damit zum zugehörigen Endabschnitt des Rohrheizkörpers liegt. Statt annähernd parallel zur Mittelachse wie in den Fig. 1 und 2 stehen in diesem Fall die beiden Anschlußelemente 25b quer bzw. annähernd rechtwinklig Mittelachse 9b über den Isolierkörper 10b vor, wobei sie in Richtung der Mittelachse 9b versetzt zueinander und in etwa parallelen Ebenen liegen. An der Seite, an welcher die Anschlußelemente 25b in Axialansicht gemäß Fig. 5 über den Isolierkörper 10b vorstehen, ist dieser mit einer über seine ganze Länge durchgehenden Abflachung 34 am Außenumfang versehen, so daß bei verhältnismäßig geringer Länge der Anschlußelemente 25b die Gegenstecker bis zum Anschlag an der Abflachung 34 aufgesteckt werden können.

Der im Querschnitt ebenfalls U-förmige Befestigungsteil 21b des Anschlußstückes 20b ist in diesem Fall so angeordnet, daß der Plattenabschnitt 23b durch einen Profilschenkel gebildet ist, welcher in eines der beiden Anschlußelemente 25b übergeht, das somit im wesentlichen ebenengleich zum Vertiefungsboden 31b liegt. Der Profil-Quersteg 24b steht im Querschnitt etwa parallel zur Mittelachse 9b annähernd rechtwinklig vom Vertiefungsboden 31b ab, wobei er mit seiner Außenseite unmittelbar benachbart zur dazu parallelen Innenseite eines von nur zwei Vorsprüngen 28b liegt und über diese Vorsprünge 28b vorsteht. Die Eingriffsvertiefung 29b ist in Axialansicht gemäß Fig. 5 mit zunehmender Entfernung von dem Anschlußteil 22b spitzwinklig verengt. Hierfür sind die einander zugekehrten und beiderseits des Durchtrittes 26b liegenden Innenflächen der unterschiedlich groß kreisabschnittförmig begrenzten Vorsprünge 28b entsprechend spitzwinklig zueinander gestellt. Der praktisch durch ein Winkelprofil gebildete Befestigungsteil 21b weist eine an diese Grundform der Eingriffsvertiefung 29b angepaßte Form dadurch auf, daß die vom Quersteg 24b abgekehrte Längskante des Plattenabschnittes 23b entsprechend abgeschrägt ist, so daß diese Längskante schräg zur Längserstreckung der Anschlußelemente 25b liegt, während der Quersteg 24b sowie die Innenfläche des zugehörigen Vorsprunges 28b parallel dazu vorgesehen sind. Dadurch ergibt sich ein Keilprofil, welches die Verbindung zwischen dem Anschlußstück 20b und dem Isolierkörper 10b vor allem gegen solche Kräfte sichert, die beim Aufstecken der Gegenstecker auf die Anschlußelemente 25b auftreten. Außerdem kann dadurch eine sehr genaue Ausrichtung des Befestigungsteiles 21b gegenüber dem Isolierkörper 10b insoweit erreicht werden, als bei Anschlag des Befestigungsteiles 21b an den Innenflächen der Eingriffsvertiefung 29b die Stecköffnung 26b genau gegenüber dem Durchtritt 16b ausgerichtet ist. Der außerhalb der Eingriffsvertiefung 29b liegende und das zweite Anschlußelement 25b bil dende Profilschenkel kann in Axialansicht gemäß Fig. 5 über den Plattenabschnitt 23b vorstehen oder deckungsgleich begrenzt sein.

Der Durchtritt 16b liegt wesentlich näher bei der zur Längsrichtung des Anschlußteiles 22b etwa parallelen Innenbegrenzung der Eingriffsvertiefung 29b, derart, daß die Stecköffnung 26b unmittelbar benachbart zur Innenseite des Profil-Quersteges 24b vorgesehen ist. Einzel-Stecköffnungen 26b sind dabei achsgleich zueinander in beiden Profilschenkeln des Befestigungsteiles 21b so vorgesehen, daß sie gegenüber ihrer Axialerstreckung einen vielfach größeren Abstand voneinander haben. Zwischen diesen Einzel-Stecköffnungen 26b ist an der Innenseite des Profil-Quersteges 24b eine zur Mittelachse 9b parallele, nutartige Längsführung 35 für den Endabschnitt des Anschlußgliedes des Rohrheizkörpers vorgesehen. Diese Längsführung 35 kann in einfacher Weise durch zwei zueinander parallele, beispielsweise sickenartig aus dem Befestigungsteil 21b herausgeformte Vorsprünge 36 gebildet sein, die beiderseits des Anschlußgliedes liegen. Durch diese Längsführung 35 werden auch solche Kräfte in vorteilhafter Weise aufgenommen, die beim Abziehen des Gegensteckers von einem Anschlußelement 25b auftreten. Gegenüber der Mittelachse des Außenumfanges des Isolierkörpers 10b ist die Mittelachse 9b der Steckmuffe 12b bzw. des Durchtrittes 16b sowohl in Richtung zur Abflachung 34 bzw. zum Anschlußteil 22b als auch quer dazu in Richtung zu derjenigen Innenfläche der Eingriffsvertiefung 29b versetzt, die etwa parallel zur Längsrichtung des Anschlußteiles 22b liegt und durch den kleineren Vorsprung 28b gebildet ist.

Bei der Ausführungsform nach den Fig. 6 und 7 ist das Anschlußstück 20c mit einem quer zu seinen beiden Anschlußelementen 25c in der Mitte des Plattenabschnittes 23c querliegenden Querfalz 37 versehen, dessen im wesentlichen symmetrisch zu einer Axialebene der Stecköffnung 26c liegende Falzschenkel 38 beiderseits der Stecköffnung 26c unmittelbar aneinander anliegen und zur Bildung der Stecköffnung 26c zwischen den Enden des Querfalzes 37 entsprechend teil- bzw. annähernd halbkreisförmig voneinander weg gekrümmt sind. Die Höhe des Querfalzes 37 und damit die Länge der Stecköffnung 26c sind in diesem Fall mehrfach größer als der Durchmesser der Stecköffnung 26c und nur geringfügig kürzer als die die Anschlußelemente 25c bildenden Profilschenkel. Die Schweißverbindung zwischen dem durch die Falzschenkel 38 gebildeten Mantel 27c der Stecköffnung 26c und dem Endabschnitt 8c des Anschlußgliedes kann in diesem Fall z.B. durch eine Schweißzange vom Außenumfang her erfolgen oder sie kann an der durch den Falzscheitel gebildeten, geschlossenen Stirnwand der Stecköffnung 26c vorgenommen werden, an welcher der Endabschnitt 8c des Anschlußgliedes zweckmäßig anliegt, wobei in beiden Fällen das Schweißmaterial unmittelbar durch die miteinander zu verbindenden Teile gebildet ist.

Wie Fig. 8 zeigt, kann die Stecköffnung 26d aber auch am Ende offen sein, so daß der Mantel 27d eine in der Ebene der Endfläche des Endabschnittes 8d liegende, zweischalige Stirnfläche für die Aufnahme des Schweißpunktes bzw. -kopfes 33d bildet. Die beiden Schalenhälften sind durch die beiden Falzschenkel gebildet, deren Falzknick somit in zwei Teilabschnitte unterteilt ist, die bis an die zweischalige Stirnfläche reichen und mit ihren einander zugekehrten Endflächen derart über diese Stirnfläche vorstehen können, daß sie im Bereich des Außenumfanges der Stirnfläche zwei einander gegenüberstehende Begrenzungsnocken für den Schweißkopf bilden.

## Patentansprüche

1. Endstück für Rohrheizkörper (2) o.dgl., dadurch gekennzeichnet, daß es einen Isolierkörper (10) aufweist.

2. Endstück nach Anspruch 1, bei dem der Isolierkörper (10) ein Eingriffsglied (13) für den Rohrmantel (3) des Rohrheizkörpers (2) und einen Durchtritt (16) für ein mit dem Heizwiderstand (4) im Rohrmantel (3) verbundenes Anschlußglied (6) aufweist, dadurch gekennzeichnet, daß der Isolierkörper (10) mit mindestens einem außerhalb des Rohrmantels (3) liegenden Eingriffsglied (30 bzw. 12) versehen ist.

3. Endstück nach Anspruch 1 oder 2, dadurch gekennzeichnet, daß mindestens ein insbesondere im axialen Abstand vom zugehörigen Ende des Rohrmantels (3) liegendes Anschluß-Eingriffsglied (30) für die Aufnahme eines mit dem Anschlußglied (6) zu verbindenden Anschlußstückes (20) für den Rohrheizkörper (2) vorgesehen ist, das vorzugsweise mindestens ein Anschlußelement (25), wie einen Anschlußstecker, bildet, wobei vorzugsweise wenigstens ein Anschlußstück (20a) für das Anschlußglied des Rohrheizkörpers mindestens zwei, insbesondere vier einander gegenüberliegende Anschlußelemente (25a), wie Flachsteckzungen, bildet, die insbesondere über Biegegelenkzonen winkelveränderbar an den Befestigungsteil anschließen.

4. Endstück nach Anspruch 1 oder 2, dadurch gekennzeichnet, daß mindestens ein Anschluß-Eingriffsglied (30) für die um die Mittelachse (9) des Rohrmantels (3) verdrehgesicherte und/oder quer zum Anschlußglied (6) gesicherte Aufnahme wenigstens eines Anschlußstückes (20) ausgebildet ist, insbesondere eine von wenigstens zwei gegenüberstehenden Stirn-Vorsprüngen (28) begrenzte Eingriffsvertiefung (29) für das Anschlußstück (20) aufweist, deren Vertiefungsboden (31) vorzugsweise von der zugehörigen Stirnwand (11) einer Steckmuffe (12) gebildet ist.

5. Endstück nach einem der vorhergehenden Ansprüche, dadurch gekennzeichnet, daß mindestens ein, insbesondere einteiliges, Anschlußstück (20) einen Befestigungsteil (21) für den Eingriff in den Isolierkörper (10) sowie mindestens einen über den Befestigungsteil (21) bzw. den Isolierkörper (10) vorstehenden Anschlußteil (22) zur Verbindung mit einer elektrischen Zuleitung aufweist und daß vorzugsweise der Befestigungsteil (21) in Fortsetzung des Durchtrittes (16) mindestens eine an das Anschlußglied (6) angepaßte Stecköffnung (26) für die Aufnahme des zugehörigen Endabschnittes (8) des Anschlußgliedes (6) aufweist.

6. Endstück nach einem der vorhergehenden Ansprüche, dadurch gekennzeichnet, daß mindestens ein Befestigungsteil (21) wenigstens eines Anschlußstückes (20) für den Rohrheizkörper (2) einen, insbesondere durch einen Profilabschnitt eines Blechprofiles, wie eines U-Profiles, gebildeten Plattenabschnitt (23) für die Anlage am Isolierkörper (10) bzw. am Vertiefungsboden (31) aufweist, daß insbesondere dieser Plattenabschnitt (23) eng an die Kontur der Eingriffsvertiefung (29) angepaßt ist und mit mindestens einem Profilschenkel (24) in ein Anschlußelement (25) übergeht, und daß vorzugsweise mindestens ein Plattenabschnitt (23) durch einen insbesondere im Zentrum die Stecköffnung (26) für das Anschlußglied (6) aufweisenden Profilquersteg und/oder durch einen insbesondere unmittelbar benachbart zur Innenseite des Profilquersteges (24b) die Stecköffnung (26b) aufweisenden Profilschenkel gebildet ist, wobei vorzugsweise in einem gegenüberliegenden Profilschenkel eine weitere Stecköffnung für das Anschlußglied vorgesehen ist.

7. Endstück nach einem der vorhergehenden Ansprüche, dadurch gekennzeichnet, daß, insbesondere bei quer zur Mittelachse (9b) vorstehendem Anschlußteil (22b) des Anschlußstückes (20b), dessen Befestigungsteil (21b) in einer in Axialansicht entgegengesetzt zum Anschlußteil (22b) verjüngten Eingriffsvertiefung (29b) nach Art einer Keilführung anschlagbegrenzt angeordnet ist und/oder daß mindestens ein Anschlußstück (20b) für das Anschlußglied des Rohrheizkörpers zusätzlich zur Stecköffnung (26b) eine Längsführung (35) für das Anschlußglied, insbesondere an der Innenseite des Profilquersteges (24b) beiderseits des Anschlußgliedes liegende Vorsprünge (36), beispielsweise zwischen zwei Einzel-Stecköffnungen (26b) liegende Sicken, aufweist.

8. Endstück nach einem der vorhergehenden Ansprüche, dadurch gekennzeichnet, daß mindestens eine Stecköffnung (26) des Anschlußstückes (20) eine gegenüber der Dicke des von ihr durchsetzten Abschnittes größere Axialerstreckung aufweist bzw. von einer dem freien Ende des Anschlußgliedes (6) zugeordneten ringförmigen Stirnfläche begrenzt ist, wobei vorzugsweise aus dem Plattenabschnitt (23) ein diese Stecköffnung (26) begrenzender, von dem Isolierkörper (10) insbesondere weggerichteter Kragen (27) herausgeformt ist und/oder daß mindestens ein Anschlußstück (20) bzw. der Isolierkörper (10) über wenigstens eine Schweißverbindung gegenüber dem zugehörigen Endabschnitt (8) des Anschlußgliedes (6) des Rohrheizkörpers (2) gesichert ist, wobei vorzugsweise die Endfläche des Anschlußgliedes (6) von einem ggf. unmittelbar durch eine Stirnwand der sacklochartigen Stecköffnung gebildeten Schweißkopf (33) abgedeckt ist.

9. Endstück nach einem der vorhergehenden Ansprüche, dadurch gekennzeichnet, daß mindestens eine Stecköffnung (26c) für den Endabschnitt (8c) des Anschlußgliedes sacklochartig an einem Ende begrenzt bzw. gegenüber der Querschnittsweite des Anschlußgliedes mehrfach länger ist, wobei vorzugsweise der Plattenabschnitt (23c) des Anschlußstückes (20c) mit einem Querfalz (37) versehen ist, dessen Falzschenkel (38) beiderseits des Anschlußgliedes liegen.

10. Endstück nach einem der vorhergehenden Ansprüche, dadurch gekennzeichnet, daß ein Rohrmantel-Eingriffsglied den Rohrmantel (3) am Außenumfang umgibt, insbesondere nach Art einer hülsenförmigen Außen-Steckmuffe (12) ausgebildet ist, die den Durchtritt (16) in ihrer Stirnwand (11) und ggf. an deren äußerer Stirnseite das Anschluß-Eingriffsglied (30) aufweist und/oder daß der Isolierkörper (10) einen von dem Durchtritt (16) für das Anschlußglied (6) durchsetzten Ringstopfen (13) für den Eingriff in den Rohrmantel (3) aufweist, wobei insbesondere der gegenüber dem äußeren Rohrmantel-Eingriffsglied (12) wesentlich kürzere und in diesem Eingriffsglied unter Bildung einer an den Rohrmantel (3) angepaßten Ringnut (14) liegende Ringstopfen (13) zu seinem freien bzw. von dem Anschluß-Eingriffsglied (30) abgekehrten Ende spitzwinklig konisch verjüngt ist.
